# EUROPÄISCHE PATENTANMELDUNG

(11) **EP 1 818 885 A1**
(43) Veröffentlichungstag der Anmeldung: **15.08.2007**
(21) Anmeldenummer: 07000314.0
(22) Anmeldetag: 09.01.2007
(51) Int. Cl.: G08B 17/107

(54) **Raucherkennungsvorrichtung**

(30) Priorität: 13.02.2006 DE 102006006418
(71) Anmelder: Gunda Electronic GmbH, 88048 Friedrichshafen (DE)
(72) Erfinder: Dzubiel, Gerhard, 88045 Friedrichshafen (DE)
(74) Vertreter: Daub, Thomas

(57) **Zusammenfassung**

Die Erfindung geht aus von einer Raucherkennungsvorrichtung mit zumindest einer ersten Signaleinheit (10a; 10b) zum Aussenden und zumindest einer zweiten Signaleinheit (12a; 12b) zum Empfangen von elektromagnetischer Strahlung und einer vor den Signaleinheiten (10a, 12a; 10b, 12b) befindlichen Abdeckscheibe (14a; 14b).

Es wird vorgeschlagen, dass im Bereich der Abdeckscheibe (14a; 14b) zumindest eine optische Einheit (16a, 18a, 20a; 16b, 18b, 20b, 22b) angeordnet ist.

## Beschreibung

### Stand der Technik

Die Erfindung geht aus von einer Raucherkennungsvorrichtung nach dem Oberbegriff des Anspruchs 1.

Aus der DE 200 23 533 U1 ist eine Raucherkennungsvorrichtung bekannt mit einer ersten Signaleinheit zum Aussenden und einer zweiten Signaleinheit zum Empfangen von elektromagnetischer Strahlung, wobei die Signaleinheiten mit Sende- und Empfangsdioden ausgestattet sind. Die Signaleinheiten sind dabei in einem Gehäuse angeordnet, das eine lichtdurchlässige Abdeckscheibe umfasst, die vor den Signaleinheiten angebracht ist.

Der Erfindung liegt insbesondere die Aufgabe zugrunde, eine Raucherkennungsvorrichtung bereitzustellen, deren Messgenauigkeit erhöht und deren Fehleranfälligkeit reduziert werden kann. Sie wird gemäß der Erfindung durch die Merkmale des Anspruchs 1 gelöst. Weitere Ausgestaltungen ergeben sich aus den Neben- und Unteransprüchen.

### Vorteile der Erfindung

Die Erfindung geht aus von einer Raucherkennungsvorrichtung mit zumindest einer ersten Signaleinheit zum Aussenden und zumindest einer zweiten Signaleinheit zum Empfangen von elektromagnetischer Strahlung und einer vor den Signaleinheiten befindlichen Abdeckscheibe.

Es wird vorgeschlagen, dass im Bereich der Abdeckscheibe zumindest eine optische Einheit angeordnet ist, wodurch eine Fokussierung der elektromagnetischen Strahlung, insbesondere von Licht, erreicht, die Messgenauigkeit erhöht und die Fehleranfälligkeit reduziert werden können. Unter einer "Signaleinheit" soll hierbei insbesondere eine Diode zum Aussenden und/oder Empfangen von elektromagnetischer Strahlung, insbesondere von Licht, verstanden werden, wobei die Signaleinheiten zum Aussenden und/oder Empfangen von elektromagnetischer Strahlung zudem einstückig ausgeführt sein können. Unter einer "optischen Einheit" soll hierbei eine Einheit verstanden werden, die von einem oder mehreren optischen Bauelementen gebildet ist, wie beispielsweise eine Linse, ein aus mehreren Linsen bestehendes Linsensystem, ein optisches Filter etc. Ferner soll unter "im Bereich der Abdeckscheibe angebracht" vor und/oder hinter der Abdeckscheibe angebracht verstanden werden, insbesondere ohne Abstand oder mit geringem Abstand zu der Abdeckscheibe, wobei der Abstand vorzugsweise kleiner als die Abdeckscheibendicke ist, und/oder es soll auch besonders vorteilhaft in der Abdeckscheibe angebracht verstanden werden.

Des Weiteren wird vorgeschlagen, dass jeder Signaleinheit eine optische Einheit zugeordnet ist, wodurch bei der Signaleinheit zum Empfangen von Strahlung ein maximales Empfangssignal erzielt werden kann bzw. bei der Signaleinheit zum Aussenden von Strahlung eine Verkleinerung der Streulichtzone erreicht werden kann. Dies führt zu einer Erhöhung der Strahlungsintensität in der verkleinerten Streulichtzone und zu einer damit verbundenen höheren Sensitivität der Raucherkennungsvorrichtung.

Vorteilhafterweise ist zumindest eine optische Einheit in der Abdeckscheibe angeordnet, wodurch eine Reduzierung von Strahlungsverlusten durch Streuung und/oder Brechung, insbesondere zwischen der Abdeckscheibe und der optischen Einheit, erzielt werden kann. Die optische Einheit kann hierbei eingesetzt oder, besonders vorteilhaft, angeformt werden, insbesondere durch Einspritzen der optischen Einheit in die Abdeckscheibe, und damit kann eine feste Ausrichtung der optischen Einheit innerhalb der Abdeckscheibe erzielt werden.

Ferner kann vorteilhaft ein Herausfiltern von Störsignalen, insbesondere von unerwünschter elektromagnetischer Strahlung, erreicht werden, wenn zumindest eine optische Einheit als optisches Filter vorgesehen ist. Unter "Störsignalen" sollen hierbei Signale bzw. Strahlung verstanden werden, die außerhalb des von der Signaleinheit zum Aussenden von elektromagnetischer Strahlung ausgesandten Frequenzbereichs liegen.

In einer weiteren Ausgestaltung der Erfindung wird vorgeschlagen, dass die Raucherkennungsvorrichtung eine äußere, zumindest weitgehend lichtundurchlässige Abdeckung in zumindest einem Teilbereich der Abdeckscheibe aufweist. Hierbei kann eine Vermeidung oder zumindest eine Reduzierung von Streulichtpunkten durch Reflexion an der Abdeckscheibe erreicht werden. Dabei soll unter einer "äußeren" Abdeckung eine Abdeckung verstanden werden, die auf der Seite der Abdeckscheibe angebracht ist, die dem zu überwachenden Raum zugewandt ist. Unter "zumindest weitgehend lichtundurchlässig" soll in diesem Zusammenhang insbesondere verstanden werden, dass weniger als 40%, vorzugsweise weniger als 20% und besonders vorteilhaft weniger als 10% von sichtbarem Licht durch die Abdeckeckung hindurch strahlt. Die lichtundurchlässige Abdeckung kann aus einer Folie oder einem Farbdruck gebildet sein, die farblich an den zu überwachenden Raum angepasst werden können und besonders vorteilhaft an die Abdeckscheibe angeklebt werden können.

Ferner ist es von Vorteil, wenn die Raucherkennungsvorrichtung eine Recheneinheit umfasst, wodurch die Raucherkennungsvorrichtung besonders flexibel innerhalb eines Raums angebracht werden kann und zudem eine schnelle Datenverarbeitung innerhalb der Raucherkennungsvorrichtung selbst stattfinden kann. Dabei soll unter einer "Recheneinheit" eine Auswerteeinheit, eine Kontrolleinheit, eine Steuereinheit und/oder eine Regeleinheit verstanden werden, wobei eine Recheneinheit sowohl von einem Prozessor allein als auch insbesondere von einem Prozessor und weiteren Elektronikbauteilen, wie Speichermitteln, gebildet sein kann. Ferner verfügt die Recheneinheit vorteilhaft über die für den Betrieb der Raucherkennungsvorrichtung erforderliche Software.

In einer weiteren Ausgestaltung der Erfindung wird vorgeschlagen, dass die Raucherkennungsvorrichtung eine Einheit umfasst, die zur Ausgabe eines Alarmsignals vorgesehen ist, wodurch eine erhöhte Sicherheit und eine effiziente Warnung für Personen, die sich im zu überwachenden Raum befinden, erreicht werden kann. Das ausgegebene Alarmsignal kann dabei ein optisches und/oder akustisches Signal sein.

Vorteilhafterweise verfügt die Raucherkennungsvorrichtung über eine Einheit, die zum Datentransfer über ein Datennetz vorgesehen ist, wodurch bei Raucherkennung durch die Raucherkennungsvorrichtung ein Signal von der Einheit über das Datennetz ausgegeben werden kann, insbesondere ein Alarmsignal an eine externe Überwachungszentrale. Das Datennetz kann dabei beispielsweise durch einen Datenbus oder besonders vorteilhaft durch ein Funknetz gebildet sein.

Ferner wird eine Raucherkennungsvorrichtung mit zumindest einer ersten Signaleinheit zum Aussenden und zumindest einer zweiten Signaleinheit zum Empfangen von elektromagnetischer Strahlung vorgeschlagen, wobei die Raucherkennungsvorrichtung zumindest eine weitere Signaleinheit umfasst, die zum Senden und/oder Empfangen von elektromagnetischer Strahlung vorgesehen ist. Hierdurch können eine redundante Raucherkennung und eine gegenseitige Kontrolle der Signaleinheiten innerhalb der Raucherkennungsvorrichtung erzielt werden. Dabei können eventuelle Manipulationen der Raucherkennungsvorrichtung erkannt und/oder ausgeschlossen werden. Zudem kann bei Ausfall einer Signaleinheit eine weitere Funktionssicherheit der Raucherkennungsvorrichtung gewährleistet werden.

In einer weiteren Ausgestaltung der Erfindung wird vorgeschlagen, dass die Raucherkennungsvorrichtung zumindest einen Bilderfassungssensor aufweist, wodurch eine Raucherkennung über einen großen, räumlichen Bereich erreicht werden kann. Zudem kann durch den Bilderfassungssensor sich im Raum ausbreitender Rauch von anderen Gegenständen durch eine zunehmende Trübung der erfassten Bilder erkannt werden und es kann vorteilhaft eine optische Kontrollmöglichkeit für einen Bediener über den Bilderfassungssensor erreicht werden. Ferner kann eine Kontrolle und/oder Überwachung der durch Signaleinheiten stattfindenden Raucherkennung erreicht werden und zudem können Manipulationen der Signaleinheiten besser erkannt werden. Dabei soll unter einem "Bilderfassungssensor" insbesondere eine CCD-Kamera - CCD = Charged-coupled Device = ladungsgekoppeltes Bauteil - oder eine Digitalkamera verstanden werden.

Zudem ist es von Vorteil, wenn die Raucherkennungsvorrichtung eine Einheit umfasst, die dazu vorgesehen ist, anhand der Daten des Bilderfassungssensors Bewegungen zu erkennen, womit eine einfachere Erkennung von Rauch erreicht werden kann. Hierbei werden aktuelle Daten mit gespeicherten Daten des Bilderfassungssensors verglichen, um daraus Bewegungen und/oder Veränderungen im Raum zu erkennen. Die Bewegungen und/oder Veränderungen im Raum werden mittels einer speziellen, vorzugsweise in einer Speichereinheit der Raucherkennungsvorrichtung gespeicherten Software, die für eine entsprechende Auswertung der Daten des Bilderfassungssensors vorgesehen ist, erkannt. Anhand dieser Bewegungen kann eine Rauchentwicklung analysiert werden - erkennbar durch Ausbreitung im Raum bzw. zunehmende Trübung durch Rauchpartikel - und dadurch von weiteren, Rauch vortäuschenden Partikeln, wie beispielsweise Zigarettenrauch von Personen, unterschieden werden.

Des Weiteren wird vorgeschlagen, dass der Bilderfassungssensor zumindest um eine Achse schwenkbar gelagert ist, wodurch die Raucherkennung auf einen größeren Bereich des zu überwachenden Raums ausgedehnt werden kann. Besonders vorteilhaft ist der Bilderfassungssensor jedoch um zumindest zwei Achsen schwenkbar gelagert, wodurch ein besonders großer Bereich eines Raums mit nur einem Bilderfassungssensor überwacht werden kann.

### Zeichnung

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen schematisch dargestellten Querschnitt durch eine erfindungsgemäße Vorrichtung,
- Fig. 2: eine Vorderansicht der Vorrichtung aus Figur 1 und
- Fig. 3: einen Ausschnitt eines schematisch dargestellten Querschnitts durch eine alternative erfindungsgemäße Vorrichtung.

### Beschreibung der Ausführungsbeispiele

Figur 1 zeigt eine schematische Raucherkennungsvorrichtung in einer Seitenansicht. Diese umfasst eine Recheneinheit 30a, drei Signaleinheiten 10a, 12a, 38a und einen Bilderfassungssensor 42a. Die Recheneinheit 30a weist eine Speichereinheit 48a und einen hier nicht näher dargestellten Prozessor auf. Zudem umfasst die Raucherkennungsvorrichtung zwei Einheiten 32a, 34a, die zur Signalausgabe vorgesehen sind und eine an ein nicht näher dargestelltes Stromnetz angeschlossene Einheit 50a, die dazu vorgesehen ist, die Raucherkennungsvorrichtung mit Energie zu versorgen. Anstatt der Einheit 50a, die an ein Stromnetz angeschlossen ist, kann die Einheit 50a auch eine Batterie und/oder weitere Stromspeichermittel umfassen, die eine Energieversorgung der Raucherkennungsvorrichtung ermöglichen. Zum Datentransfer verfügt die Raucherkennungsvorrichtung über eine von einem Datenbus ausgebildete, interne Datenleitung 52a und eine Einheit 36a, die Daten mit externen, zentralen Einheiten, die hier nicht näher dargestellt sind, über eine Funkverbindung austauscht. Alternativ und/oder zusätzlich hierzu kann die Einheit 36a die Daten auch über einen hier nicht näher dargestellten Datenbus mit externen Einheiten austauschen. Zudem ist es denkbar, die Energieversorgung der Raucherkennungsvorrichtung in den externen Datenbus zu integrieren. Die Raucherkennungsvorrichtung weist ein Gehäuse 54a auf, das nach unten von einer Abdeckscheibe 14a abgeschlossen ist.

Vor jeder Signaleinheit 10a, 12a, 38a ist eine optische Einheit 16a, 18a, 20a in Form einer hier nicht näher dargestellten Linse in die Abdeckscheibe 14a eingespritzt. Die Abdeckscheibe 14a ist bis auf Bereiche, in denen die optischen Einheiten 16a, 18a, 20a angeordnet sind, mit einer äußeren Abdeckung 28a versehen, die auf einer den Signaleinheiten 10a, 12a, 38a abgewandten Oberfläche 56a der Abdeckscheibe 14a angebracht ist (Figur 2). Die äußere Abdeckung 28a ist dabei im Hinblick auf sichtbares Licht lichtundurchlässig, um Reflexionen an der Abdeckscheibe 14a und in das Gehäuse 54a einfallende Störstrahlung zu verhindern.

Zum Aussenden von elektromagnetischer Strahlung stehen der Raucherkennungsvorrichtung eine Signaleinheit 10a zur Verfügung und zwei Signaleinheiten 12a, 38a zum Empfangen von elektromagnetischer Strahlung (Figur 1). Diese umfassen eine Sendediode 62a zum Aussenden bzw. je eine Empfangsdiode 66a, 68a zum Empfangen von elektromagnetischer Strahlung. Zur Erkennung von Verbrennungsgasen, wie beispielsweise Kohlendioxid, und/oder von Rauchpartikeln in der Luft sind die Sendediode 62a und die Empfangsdioden 66a, 68a im Bereich von Infrarotstrahlung sensitiv.

Mittels der optischen Einheit 18a (Figur 1) wird eine Streulichtzone 58a der Signaleinheit 10a zum Aussenden von Infrarotstrahlung auf einen möglichst kleinen Bereich reduziert und somit die Strahlungsintensität in der Streulichtzone 58a erhöht. Die optischen Einheiten 16a, 20a, die vor den Signaleinheiten 12a, 38a zum Empfangen von Infrarotstrahlung angeordnet sind, fokussieren die auf die optischen Einheiten 16a, 20a treffende gestreute Strahlung auf die Signaleinheiten 12a, 38a, um somit ein maximales Empfangssignal zu erreichen. Des Weiteren haben die optischen Einheiten 16a, 20a vor den Signaleinheiten 12a, 38a, die zum Empfangen von Strahlung vorgesehen sind, die Funktion eines optischen Filters 24a, 26a, das unerwünschte Fremdstrahlung, wie beispielsweise sichtbares Licht, herausfiltert und nur den gewünschten Frequenzbereich - hier den Infrarotbereich - zu den Signaleinheiten 12a, 38a durchlässt.

Die Signaleinheiten 10a, 12a, 38a werden durch die Recheneinheit 30a gesteuert, die über die dafür erforderlichen, in der Speichereinheit 48a gespeicherten Betriebsprogramme und die entsprechende Software verfügt. Im Betrieb der Raucherkennungsvorrichtung wird von der Signaleinheit 10a Infrarotstrahlung ausgesandt. Da die Signaleinheiten 12a, 38a zum Empfangen von Infrarotstrahlung außerhalb des Strahlengangs der Signaleinheit 10a angeordnet sind, empfangen die Signaleinheiten 12a, 38a nur Signale, wenn Rauchpartikel, insbesondere Kohlendioxidmoleküle, die ausgesandte Infrarotstrahlung der Signaleinheit 10a streuen. Die Konzentration von Kohlendioxid in der Luft spiegelt sich in der Intensität der auf die Empfangsdioden 66a, 68a auftreffenden Strahlung wider und damit auch im Empfangssignal, das die Empfangsdioden 66a, 68a über die interne Datenleitung 52a an die Recheneinheit 30a weiterleiten. Die Signaleinheiten 12a, 38a sind auf unterschiedliche Bereiche 70a, 72a der von der Signaleinheit 10a ausgesandten Streulichtzone 58a ausgerichtet, um somit eine höhere Messgenauigkeit bei der Raucherkennung zu erhalten.

Durch die Doppelbelegung der Raucherkennungsvorrichtung mit den Signaleinheiten 12a, 38a ist eine redundante Raucherkennung gegeben, die zudem eine gegenseitige Kontrolle der einzelnen Signaleinheiten 12a, 38a durch die Recheneinheit 30a vorsieht. In der Recheneinheit 30a werden die Daten der zwei Signaleinheiten 12a, 38a zum Empfangen von Infrarotstrahlung miteinander verglichen, so dass ein Ausfall einer Signaleinheit 12a, 38a von der Recheneinheit 30a erkannt wird. So ist selbst bei Ausfall einer Signaleinheit 12a, 38a ein Funktionieren der Raucherkennungsvorrichtung weiterhin gewährleistet, indem die Recheneinheit 30a nur noch die Signale der funktionsfähigen Signaleinheit 12a, 38a zur Datenauswertung bzw. zur Raucherkennung heranzieht.

An der den Signaleinheiten 10a, 12a, 38a abgewandten Oberfläche 56a der Abdeckscheibe 14a ist der von einer CCD-Kamera gebildete Bilderfassungssensor 42a angebracht (Figuren 1 und 2), der um zwei Achsen 44a, 46a schwenkbar gelagert ist. Der Bilderfassungssensor 42a kann anstatt an der den Signaleinheiten 10a, 12a, 38a abgewandten Oberfläche 56a der Abdeckscheibe 14a auch in der Abdeckscheibe 14a oder innerhalb des von dem Gehäuse 54a umfassten Bereichs der Raucherkennungsvorrichtung angebracht sein. Im Betrieb der Raucherkennungsvorrichtung wird der Bilderfassungssensor 42a von der Recheneinheit 30a über die interne Datenleitung 52a angesteuert. Die Daten des Bilderfassungssensors 42a werden von der Recheneinheit 30a ausgewertet und in der Speichereinheit 48a gespeichert. Zur Erkennung von Rauch werden mittels der Recheneinheit 30a die aktuellen Daten des Bilderfassungssensors 42a mit den zuletzt gespeicherten Daten verglichen, um daraus Veränderungen und/oder Bewegungen im zu überwachenden Raum zu erkennen. Anhand von sich über den Raum ausbreitenden Bewegungen bzw. durch von Rauch verursachte Trübungen der erfassten Bilder kann Rauch von weiteren, Infrarotstrahlung reflektierenden Gegenständen und/oder Staubpartikeln in der Luft unterschieden werden. Mittels der zwei schwenkbar gelagerten Achsen 44a, 46a des Bilderfassungssensors 42a kann dieser, gesteuert durch die Recheneinheit 30a, auf beliebige Punkte im Raum und somit auch auf bodennahe Objekte ausgerichtet werden. Zur Unterscheidung von Rauch und weiteren rauchähnlichen Partikeln, wie beispielsweise Staub, und/oder für eine erhöhte Sicherheit der Rauchüberwachung werden, gesteuert von der Recheneinheit 30a, mehrere unterschiedliche Bereiche des zu überwachenden Raums regelmäßig durch den Bilderfassungssensor 42a abgetastet. Zudem ist durch den Bilderfassungssensor 42a eine weitere Kontrolle der Raucherkennung gegeben, indem die Recheneinheit 30a die Daten des Bilderfassungssensors 42a mit den Daten der Signaleinheiten 10a, 12a, 38a zum Empfangen von Infrarotstrahlung vergleicht. Zusätzlich ist eine optische Kontrollmöglichkeit für den Bediener gegeben, indem dieser, über die Funkverbindung durch die Einheit 36a, Zugriff auf die Daten bzw. Bilder des Bilderfassungssensors 42a hat.

Erfolgt durch die Recheneinheit 30a anhand der Daten des Bilderfassungssensors 42a und der Signaleinheiten 10a, 12a, 38a eine Raucherkennung, so wird ein Alarmsignal über die interne Datenleitung 52a an die Einheiten 32a, 34a zur Signalausgabe weitergeleitet. Die Einheiten 32a, 34a zur Signalausgabe umfassen hier nicht näher dargestellte optische und akustische Ausgabemittel zur lokalen Ausgabe von optischen und akustischen Alarmsignalen. Zusätzlich werden durch die Einheit 36a, die zum Datentransfer über ein von einer Funkverbindung ausgebildetes Datennetz vorgesehen ist, Alarmsignale ausgesendet. Hierbei werden im Notfall bzw. bei Raucherkennung Alarmsignale von der Recheneinheit 30a über die interne Datenleitung 52a an die Einheit 36a geleitet, die diese über Funksignale an eine hier nicht näher dargestellte Zentrale übermittelt.

Figur 3 zeigt einen Ausschnitt einer alternativen, schematisch dargestellten Raucherkennungsvorrichtung. Sich im Wesentlichen entsprechende Bauteile und Merkmale sind grundsätzlich mit den gleichen Bezugszeichen beziffert, wobei zur Unterscheidung der Ausführungsbeispiele den Bezugszeichen die Buchstaben a (Figur 1 und 2) bzw. b (Figur 3) hinzugefügt sind. Bezüglich gleich bleibender Merkmale und Funktionen kann auf die Beschreibung zum Ausführungsbeispiel in Figur 1 verwiesen werden. Die in Figur 3 nachfolgende Beschreibung beschränkt sich im Wesentlichen auf die Unterschiede zum Ausführungsbeispiel in den Figuren 1 und 2.

Die Raucherkennungsvorrichtung umfasst hier neben zwei Signaleinheiten 12b, 38b zum Empfangen von Infrarotstrahlung auch zwei Signaleinheiten 10b, 40b zum Aussenden von Infrarotstrahlung, wobei hier jeder Signaleinheit 10b, 12b, 38b, 40b eine optische Einheit 16b, 18b, 20b, 22b in Form einer nicht näher dargestellten Linse in einer Abdeckscheibe 14b zugeordnet ist. Die Signaleinheiten 10b, 40b zum Aussenden von Infrarotstrahlung umfassen jeweils eine Sendediode 62b, 64b, die Signaleinheiten 12b, 38b zum Empfangen von Infrarotstrahlung jeweils eine Empfangsdiode 66b, 68b. Durch die Doppelbelegung der Raucherkennungsvorrichtung mit jeweils zwei Signaleinheiten 10b, 12b, 38b, 40b zum Aussenden und Empfangen von Infrarotstrahlung ist eine redundante Raucherkennung gegeben, die zudem eine gegenseitige Kontrolle der einzelnen Signaleinheiten 10b, 40b zum Aussenden bzw. der einzelnen Signaleinheiten 12b, 38b zum Empfangen von Infrarotstrahlung durch eine in Figur 3 nicht näher dargestellte Recheneinheit vorsieht. So kann bei Ausfall einer Signaleinheit 10b, 12b, 38b, 40b zum Aussenden und/oder zum Empfangen von Infrarotstrahlung ein Funktionieren der Raucherkennungsvorrichtung weiterhin gewährleistet werden. Zusätzlich werden durch die zwei Signaleinheiten 10b, 40b zum Aussenden und die zwei Signaleinheiten 12b, 38b zum Empfangen von Infrarotstrahlung zwei unterschiedliche räumliche Bereiche 70b, 72b abgedeckt, womit eine Manipulation der Raucherkennungsvorrichtung zumindest erschwert wird. Des Weiteren kann die Raucherkennungsvorrichtung mit weiteren Signaleinheiten zum Senden und/oder Empfangen von elektromagnetischer Strahlung versehen sein, um damit zusätzliche Messbereiche im zu überwachenden Raum zu erhalten.

### Bezugszeichen

- 10: Signaleinheit
- 12: Signaleinheit
- 14: Abdeckscheibe
- 16: optische Einheit
- 18: optische Einheit
- 20: optische Einheit
- 22: optische Einheit
- 24: optisches Filter
- 26: optisches Filter
- 28: Abdeckung
- 30: Recheneinheit
- 32: Einheit
- 34: Einheit
- 36: Einheit
- 38: Signaleinheit
- 40: Signaleinheit
- 42: Bilderfassungssensor
- 44: Achse
- 46: Achse
- 48: Speichereinheit
- 50: Einheit

- 52: Datenleitung
- 54: Gehäuse
- 56: Oberfläche
- 58: Streulichtzone
- 62: Sendediode
- 64: Sendediode
- 66: Empfangsdiode
- 68: Empfangsdiode
- 70: Bereich
- 72: Bereich

## Patentansprüche

1. Raucherkennungsvorrichtung mit zumindest einer ersten Signaleinheit (10a; 10b) zum Aussenden und zumindest einer zweiten Signaleinheit (12a; 12b) zum Empfangen von elektromagnetischer Strahlung und einer vor den Signaleinheiten (10a, 12a; 10b, 12b) befindlichen Abdeckscheibe (14a; 14b),
**dadurch gekennzeichnet,**
**dass** im Bereich der Abdeckscheibe (14a; 14b) zumindest eine optische Einheit (16a, 18a, 20a; 16b, 18b, 20b, 22b) angeordnet ist.

2. Raucherkennungsvorrichtung nach Anspruch 1,
**dadurch gekennzeichnet,**
**dass** jeder Signaleinheit (10a, 12a; 10b, 12b) eine optische Einheit (16a, 18a, 20a; 16b, 18b, 20b, 22b) zugeordnet ist.

3. Raucherkennungsvorrichtung nach einem der vorhergehenden Ansprüche,
**dadurch gekennzeichnet,**
**dass** zumindest eine optische Einheit (16a, 18a, 20a; 16b, 18b, 20b, 22b) in der Abdeckscheibe (14a; 14b) angeordnet ist.

4. Raucherkennungsvorrichtung nach Anspruch 3,
**dadurch gekennzeichnet,**
**dass** zumindest eine optische Einheit (16a, 18a, 20a; 16b, 18b, 20b, 22b) in die Abdeckscheibe (14a; 14b) eingespritzt ist.

5. Raucherkennungsvorrichtung nach einem der vorhergehenden Ansprüche,
**dadurch gekennzeichnet,**
**dass** zumindest eine optische Einheit (16a, 20a; 16b, 20b) als optisches Filter (24a, 26a; 24b, 26b) vorgesehen ist.

6. Raucherkennungsvorrichtung nach einem der vorhergehenden Ansprüche,
**gekennzeichnet durch**
eine äußere, zumindest weitgehend lichtundurchlässige Abdeckung (28a; 28b) in zumindest einem Teilbereich der Abdeckscheibe (14a; 14b).

7. Raucherkennungsvorrichtung nach einem der vorhergehenden Ansprüche,
**gekennzeichnet durch**
eine Recheneinheit (30a).

8. Raucherkennungsvorrichtung nach einem der vorhergehenden Ansprüche,
**gekennzeichnet durch**
eine Einheit (32a, 34a), die zur Ausgabe eines Alarmsignals vorgesehen ist.

9. Raucherkennungsvorrichtung nach einem der vorhergehenden Ansprüche,
**gekennzeichnet durch**
eine Einheit (36a), die zum Datentransfer über ein Datennetz vorgesehen ist.

10. Raucherkennungsvorrichtung mit zumindest einer ersten Signaleinheit (10a; 10b) zum Aussenden und zumindest einer zweiten Signaleinheit (12a; 12b) zum Empfangen von elektromagnetischer Strahlung, insbesondere nach einem der vorhergehenden Ansprüche,
**gekennzeichnet durch**
zumindest eine weitere Signaleinheit (38a; 38b, 40b), die zum Aussenden und/oder Empfangen von elektromagnetischer Strahlung vorgesehen ist.

11. Raucherkennungsvorrichtung, insbesondere nach einem der vorhergehenden Ansprüche,
**gekennzeichnet durch**
zumindest einen Bilderfassungssensor (42a).

12. Raucherkennungsvorrichtung zumindest nach Anspruch 11,
**gekennzeichnet durch**
eine Einheit (30a), die dazu vorgesehen ist, anhand der Daten des Bilderfassungssensors (42a) Bewegungen zu erkennen.

13. Raucherkennungsvorrichtung zumindest nach Anspruch 11,
**dadurch gekennzeichnet,**
**dass** der Bilderfassungssensor (42a) zumindest um eine Achse (44a, 46a) schwenkbar gelagert ist.
